# EUROPÄISCHE PATENTSCHRIFT

(11) **EP 1 421 250 B1**
(45) Veröffentlichungstag und Bekanntmachung des Hinweises auf die Patenterteilung: **28.10.2009**
(21) Anmeldenummer: 02779260.5
(22) Anmeldetag: 08.08.2002
(51) Int. Cl.: E06B 9/17

(54) **ROLLLADENKASTEN**
ROLLER-SHUTTER CASING
CAISSON DE VOLET ROULANT

(30) Priorität: 17.08.2001 DE 10139426
(43) Veröffentlichungstag der Anmeldung: 26.05.2004
(73) Patentinhaber: Lehr, Helmut, 71546 Grossaspach (DE)
(72) Erfinder: LEHR, Else, 71546 Aspach-Grossaspach (DE)
(74) Vertreter: Jeck, Anton
(86) Internationale Anmeldenummer: PCT/EP2002/008872
(87) Internationale Veröffentlichungsnummer: WO 2003/016666

(56) Entgegenhaltungen:
- EP-A- 0 576 851
- DE-A- 2 913 634
- FR-A- 2 534 623

## Beschreibung

Die Erfindung betrifft einen Rollladenkasten nach dem Oberbegriff des Anspruchs 1.

Ein derartiger Rollladenkasten ist aus der EP-A2-0 576 851 bekannt. Das Kopfstück ist dort aus einem plattenförmigen Spritzgussteil gebildet und besitzt kastenseitig einen umlaufenden Rand aus zueinander versetzten Verstärkungsrippen, die aus der plattenförmigen Basis hervorragen und untereinander über Verbindungsstege verbunden sind. Die Verstärkungsrippen begrenzen einen flächigen Aufnahmeraum für das Einsatzstück.

Aus der EP-A1-0 430 834 ist ferner ein Rollladenkasten bekannt, der an seinen Längsenden mit jeweils zwei Kopfstücken, ein inneres Kopfstück und ein äußeres Kopfstück, abgeschlossen ist. Das innere Kopfstück ist mit Befestigungsmitteln am Rollladenkasten befestigt und trägt ein Lagerteil für die Lagerung der Rollladenwelle, während das äußere Kopfstück als Deckel ausgebildet ist. Alle Kopfstücke können aus Vollkunststoff gebildet sein.

Die bekannten, neueren Rollladenkästen haben wärmeisolierende Eigenschaften und sind deshalb innen mit entsprechenden Isolierschichten ausgestattet oder selbst aus Kunststoffschäumen aufgebaut. Neuere Vorschriften schreiben einen Wärmedurchgangswiderstand von 0,59 vor. Die Kopfstücke der beiden oben genannten Schriften erfüllen diese Vorschriften jedoch nicht, denn das Vollkunststoffmaterial erreicht diesen Wärmedurchgangswiderstand bei weitem nicht.

Die Aufgabe der Erfindung besteht darin, einen Rollladenkasten der im Oberbegriff des Anspruchs 1 genannten Art zu schaffen, der hochwärmeisolierende Kopfstücke aufweist und dabei als stabiler und einfacher Träger für die Lagerteile der Rollladenwelle dient.

Diese Aufgabe wird mit den Merkmalen des Anspruchs 1 gelöst.

Polypropylenhartschaum hat sich als hochwirksames Wärmeisolationsmittel erwiesen, das zudem eine äußerst hohe mechanische Steifigkeit aufweist. Doch wenn ein aus Polypropylenhartschaum hergestelltes Kopfstück direkt als Träger der Lagerteile dient, so reicht die mechanische Festigkeit manchmal nicht aus. Deshalb wird ein innen in das Kopfstück eingesetztes Einsatzstück verwendet, vorzugsweise aus Holzwerkstoff, das die Lagerteile trägt und das zur Stützung mit einer an der Außenseite des Kopfstücks angebrachten Metallplatte mittels Befestigungsmitteln verbunden ist. Als Befestigungsmittel können beispielsweise Schrauben und Gewindehülsen dienen, die nur eine verschwindend kleine Kältebrücke bilden.

Gemäß einer weiteren Ausbildung der Erfindung weist die Metallplatte zwei Reihen von Befestigungslöchern auf. Die Metallplatte kann somit universell für verschiedene Größen von Rollladenkästen verwendet werden.

Eine zweckmäßige, weitere Ausbildung der Erfindung sieht vor, dass die Metallplatte rechteckförmig ist und in eine rechteckförmige Ausnehmung auf der Außenseite des Kopfstücks eingelassen ist.

Gemäß einer weiteren Ausbildung der Erfindung ist die Ausnehmung breiter als die Metallplatte. Dadurch wird die universelle Verwendbarkeit der Metallplatte weiter gestützt.

Gemäß einer weiteren Ausbildung der Erfindung ist die Metallplatte einstückig mit einer über den unteren Rand des Kopfstücks hinausragenden Befestigungslasche für die Befestigung des Rollladenkastens an einem Fensterrahmen versehen. Daher wird die Metallplatte zweifach ausgenutzt.

Gemäß einer weiteren Ausbildung der Erfindung ist die Befestigungslasche an ihrem Fuß in Richtung auf den Rollladenkasten abgekröpft. Die abgekröpfte Lasche kann daher in einer Nut des Fensterrahmens so aufgenommen werden, dass Kopfstück und Fensterrahmen bündig verlaufen.

Die Erfindung wird nun anhand eines Ausführungsbeispiels näher erläutert. Es zeigen:
- Fig. 1: eine Außenansicht eines Kopfstücks für den Abschluss der Längsen- den eines Rollladenkastens gemäß der Erfindung,
- Fig. 2: einen Schnitt längs der Linie II-II in Fig. 1,
- Fig. 4: eine Innenansicht des Kopfstücks der Fig. 1,
- Fig. 5: eine Außenansicht des Kopfstücks der Fig. 1 mit einem Stützorgan für ein Einsatzstück und für die Befestigung an einem Fensterrahmen und
- Fig. 6: ein Schnitt längs der Linie V-V in Fig. 4, der auch das Einsatzstück zeigt.

Das in den Figuren 1-3 dargestellte Kopfstück 1 ist quadratisch und plattenförmig ausgebildet. Es besteht aus Polypropylenhartschaum. Es weist einen Rand 2, mit dem es auf ein Längsende des Rollladenkastens aufgesetzt ist, und einen vom Rand 2 zum Rollladenkasteninneren hervorstenden, stärkeren Teil 3 auf, der an die Innenkontur der Rollladenkastenisolierung angepasst ist. In diesem Teil 3 ist innenseitig eine flächige, rechteckförmige Ausnehmung 4 zur Aufnahme eines Einsatzstücks vorgesehen. Die Außenseite des Kopfstücks 1 weist eine flächige, rechteckförmige Ausnehmung 5 auf, deren Lage annähernd der Lage der Ausnehmung 4 entspricht.

Wie die Figuren 4 und 5 zeigen, ist in die Ausnehmung 5 ein Stützorgan 6 einge lassen, das aus einer rechteckförmigen Metallplatte 7 und einer am unteren Rand des Kopfstücks 1 an der Stelle 8 abgekröpften, einstückig mit der Metallplatte 7 verbundenen Lasche 9 besteht. Die Metallplatte 7 weist zwei Reihen 10, 11 von Befestigungslöchern auf. Über beispielsweise vier der Befestigungslöcher sind die Metallplatte 7 und ein in die Ausnehmung 4 eingelassenes Einsatzstück 12 mittels Befestigungsmitteln miteinander verbunden, wobei eine Isolierschicht aus Propylenhartschaum zwischen Metallplatte 7 und Einsatzstück 12 eingeschlossen ist. Die Befestigungsmittel sind nicht gezeigt und können beispielsweise aus Schrauben und Muttern bzw. Gewindehülsen bestehen. Das Einsatzstück 12 ist vorzugsweise aus Holzwerkstoff gebildet. Die Breite der Ausnehmung 5 ist aus Gründen der universellen Verwendung der Metallplatte 7 größer als deren Breite gewählt. Die Lasche 9 ist mit Befestigungslöchern 13 versehen, die zur Befestigung der Lasche 9 und damit des Rollladenkastens in einer Nut 14 eines nur angedeuteten Fensterrahmens 15 dienen.

## Patentansprüche

1. Rollladenkasten, der an seinen Längsenden mit Kopfstücken aus Kunststoff zur Stützung von Lagern für die Enden der Rollladenwelle abgeschlossen ist, wobei das Lager an einem in das Kopfstück von innen einsetzbaren, inbesondere aus Holzwerkstoff bestehenden Einsatzstück angeordnet ist, wobei das Kopfstück (1) auf der dem Rollladenkasten zugewandten Seite eine Ausnehmung (4) zur Aufnahme des Einsatzstücks (12) aufweist,
**dadurch gekennzeichnet,**
**dass** das Kopfstück (1) aus Polypropylenhartschaum besteht und dass auf der Außenseite des Kopfstücks (1) eine Metallplatte (7) vorgesehen ist, die mittels Befestigungsmitteln mit dem Einsatzstück (12) verbunden ist.

2. Rollladenkasten nach Anspruch 1,
**dadurch gekennzeichnet,**
**dass** die Metallplatte (7) zwei Reihen von Befestigungslöchern (10, 11) aufweist.

3. Rollladenkasten nach Anspruch 1 oder 2,
**dadurch gekennzeichnet,**
**dass** die Metallplatte (7) rechteckförmig ist und in eine rechteckförmige Ausnehmung (5) auf der Außenseite des Kopfstücks (1) eingelassen ist.

4. Rollladenkasten nach Anspruch 3,
**dadurch gekennzeichnet,**
**dass** die Ausnehmung (5) breiter als die Metallplatte (7) ist.

5. Rollladenkasten nach einem der Ansprüche 1 bis 4,
**dadurch gekennzeichnet,**
**dass** die Metallplatte (7) einstückig mit einer über den unteren Rand des Kopfstücks hinausragenden Befestigungslasche (9) für die Befestigung des Rollladenkastens an einem Fensterrahmen (15) versehen ist.

6. Rollladenkasten nach Anspruch 5,
**dadurch gekennzeichnet,**
**dass** die Befestigungslasche (9) an ihrem Fuß in Richtung auf den Rollladenkasten abgekröpft ist (8).

## Claims

1. A roller blind box which, at is longitudinal ends, is closed off with end pieces of a plastic material for seating bearings for the ends of the roller blind shaft, wherein the bearing is arranged on an insertion piece, which can be placed into the end piece from the inside and consists of a wood material in particular, and wherein the end piece (1) has a recess for receiving the insertion piece (12) on the side facing the roller blind box,
**characterized in that**
the end piece (1) is made of rigid polypropylene foam, and that a metal plate (7) is provided on the outside of the end piece (1) and is connected with the insertion piece (12) by fastening means.

2. The roller blind box in accordance with claim 1,
**characterized in that**
the metal plate (7) has two rows of fastening holes (10, 11).

3. The roller blind box in accordance with claim 1 or 2,
**characterized in that**
the metal plate (7) has a rectangular shape and has been inserted into a rectangular-shaped cutout (5) on the exterior of the end piece (1).

4. The roller blind box in accordance with claim 3,
**characterized in that**
the cutout (5) is wider than the metal plate (7).

5. The roller blind box in accordance with one of claims 1 to 4,
**characterized in that,**
for fastening the roller blind box on a window frame (15), the metal plate (7) is provided in one piece with a fastening bracket (9) projecting past the lower edge of the end piece.

6. The roller blind box in accordance with claim 5,
**characterized in that**
the foot of the fastening bracket (9) is bent at right angles in the direction toward the roller blind box.

## Revendications

1. Caisson de volet roulant, qui est fermé à ses extrémités longitudinales par des pièces de tête en matière plastique pour l'appui de paliers pour les extrémités de l'arbre de volet roulant, le palier étant disposé sur un insert, qui peut être inséré de l'intérieur dans la pièce de tête et qui est constitué, notamment, en matériau en bois, dans lequel la pièce (1) de tête a, du côté tourné vers le caisson de volet roulant, un évidement (4) de réception de l'insert (12),
**caractérisé**
**en ce que** la pièce (1) de tête est en mousse dure de polypropylène et en ce qu'il est prévu, du côté extérieur de la pièce (1) de tête, une plaque (7) métallique, qui est reliée à l'insert (12) à l'aide de moyens de fixation.

2. Caisson de volet roulant suivant la revendication 1,
**caractérisé**
**en ce que** la plaque (7) métallique a deux rangées de trous (10, 11) de fixation.

3. Caisson de volet roulant suivant la revendication 1 ou 2,
**caractérisé**
**en ce que** la plaque (7) métallique est rectangulaire et est encastrée dans un évidement (5) rectangulaire sur le côté extérieur de la pièce (1) de tête.

4. Caisson de volet roulant suivant la revendication 3,
**caractérisé**
**en ce que** l'évidement (5) est plus large que la plaque (7) métallique.

5. Caisson de volet roulant suivant l'une des revendications 1 à 4,
**caractérisé en ce que** la plaque (7) métallique est d'un seul tenant avec une patte (9) de fixation dépassant du bord inférieur de la pièce de tête et destinée à fixer le caisson de volet roulant à un châssis (15) de fenêtre.

6. Caisson de volet roulant suivant la revendication 5,
**caractérisé**
**en ce que** la patte (9) de fixation est coudée en son pied en direction du caisson de volet roulant.
